# EUROPÄISCHE PATENTSCHRIFT

(11) **EP 0 238 924 B1**
(45) Veröffentlichungstag und Bekanntmachung des Hinweises auf die Patenterteilung: **19.05.1993**
(21) Anmeldenummer: 87103344.5
(22) Anmeldetag: 09.03.1987
(51) Int. Cl.: G03D 3/13

(54) **Gerät zur Verarbeitung von Blattfilmen**
Device for treating sheet films
Dispositif pour le traitement de films en forme de feuilles

(30) Priorität: 21.03.1986 DE 3609526
(43) Veröffentlichungstag der Anmeldung: 30.09.1987
(73) Patentinhaber: Agfa-Gevaert AG, 51373 Leverkusen (DE)
(72) Erfinder: Müller, Jürgen, Dipl.-Ing., D-8000 München 90 (DE)

(56) Entgegenhaltungen:
- DE-A- 3 402 506
- DE-A- 3 432 077
- DE-A- 3 511 136
- US-A- 3 507 204
- US-A- 3 733 992

## Beschreibung

Die Erfindung betrifft ein Gerät zur Verarbeitung von Blattfilmen, das mindestens ein Schubfach zum Einschieben einer Schublade mit darin angeordnetem Verarbeitungsmaterial und eine Entwicklungsvorrichtung für die Blattfilme mit mehreren hintereinander über oder unter dem Schubfach oder den Schubfächern angeordneten Tanks oder Kammern, durch die die Blattfilme bewegbar sind, aufweist.

Ein Gerät dieser Art ist in der DE-OS 34 32 077, ein Ausführungsbeispiel einer beispielsweise hierbei verwendbaren Entwicklungsvorrichtung in der nicht vorveröffentlichten DE-OS 35 35 980 beschrieben. Das Gerät nach der DE-OS 34 32 077 hat schon den Vorteil, daß es beliebig in hellen Räumen ohne Wasser- und Abwasseranschlüsse aufgestellt werden kann, weil die Chemikalien und das Wasser aus Behältern in die Entwicklungstanks geschüttet werden können und die Abwässer in einen wegfahrbaren Behälter abgelassen werden können. Es hat jedoch noch den Nachteil, daß verbrauchte Chemikalien abgelassen und frische eingefüllt werden müssen und keine Möglichkeit zur Regeneration der Chemikalien durch Umpumpen von Chemikalien möglich ist.

Der Erfindung liegt daher die Aufgabe zugrunde, ein Gerät der eingangs genannten Art derart auszubilden, daß ein Umpumpen und Regenerieren der Flüssigkeiten der Entwicklungsvorrichtung möglich ist, die Handhabung des Gerätes, insbesondere das Bereitstellen der Regeneratflüssigkeiten, aber auf eine einfache Weise erfolgt, daß die Aufstellung an beliebigen Orten weiterhin möglich und ohne besondere Geschicklichkeit durchführbar ist.

Diese Aufgabe wird erfindungsgemäß gelöst durch die Merkmale des Hauptanspruchs. Weitere vorteilhaft Merkmale der Erfindung sind den Unteransprüchen entnehmbar.

Dadurch, daß nach der Erfindung die Regeneratflüssigkeiten in Behältern in einer in eines der Schubfächer eines erfindungsgemäßen Gerätes einsetzbaren Schublade, die aktentaschenähnlich getragen werden kann, angeordnet sind und beim Einsetzen der Schublade in das hierfür vorgesehene Schubfach im Gerät die Behälter automatisch in die im Gerät vorgesehenen Umwälzpumpen angeschlossen werden, ist die Versorgung und Entsorgung mit Entwicklerlösung und Regeneratflüssigkeiten auch in Räumen ohne Wasser- und Abwasserversorgung oder in Räumen, in denen zu der Wasser- und Abwasserversorgung ansonsten lange Zuleitungen erforderlich wären, äußerst einfach geworden.

Die Erfindung wird anhand von Zeichnungen näher erläutert. Es zeigen
- Fig. 1: eine Übersicht über Geräte, die mit einer erfindungsgemäßen Schublade mit Chemikalienbehältern ausrüstbar sind, in perspektivischer Darstellung,
- Fig. 2: einen Schnitt durch ein Blattfilm-Tischentwicklungsgerät nach der Erfindung,
- Fig. 3: eine aufgebrochene, perspektivische Darstellung einer Ausführungsform eines erfindungsgemäßen Geräteschubfaches mit eingesetzter und angeschlossener Schublade mit Chemikalienbehältern,
- Fig. 4: einen vergrößerten Ausschnitt der Darstellung nach Figur 3,
- Fig. 5: eine schematische, aufgebrochene Darstellung eines anderen erfindungsgemäßen Gerätes.

In den Figuren 1 und 5 ist ein Röntgenfilmkassettenent- und -beladegerät mit 1, dessen Oberseite mit 1a und dessen Rückseite mit 1b bezeichnet. In sein oberstes Einschubfach 1c ist eine Röntgenblattfilmkassette 2 einführbar und in einem lichtdichten Bereich automatisch zu öffnen. Mittels bekannter und daher generell mit 3 bezeichneter Transportwalzenpaare, denen ein belichteter, in der geöffneten Kassette 2 befindlicher Film 4 über einen Sauger zugeführt wird, wird dieser belichtete Film 4 aus dem Kassetteneinschub 1c in einen über die Oberseite 1a und die Rückseite 1b vorstehenden weiteren Gehäuseteil 5 transportiert. Unter dem Einschub 1c sind weitere Einschübe 1d für sog. Dispensermagazine 6 vorgesehen, in die Dispenser-Magazine 6 für verschiedene Filmformate eingesetzt werden. In bekannter und daher nicht dargestellter und beschriebener Weise wird das Kassettenformat automatisch festgestellt und nach dem Entleeren einer Kassette 2 unbelichteter Film des entsprechenden Formats aus dem entsprechenden Dispensermagazin 6 in die Kassette 2 eingeführt, letztere geschlossen und wieder aus dem Einschub 1c herausbefördert. Hierzu dienen ebenfalls Transportwalzenpaare. Anstelle des gezeigten Kassettenent- und -beladegerätes 1 könnte aber auch ein Bildschirmaufnahmergerät in Verbindung mit der vorliegenden Erfindung verwendet werden, das Schubfächer für Dispensermagazine für verschiedene Blattfilmformate enthält.

Das weitere Gehäuseteil 5 ist dabei, verglichen mit dem Gerät 1, selbst vergleichsweise klein und steht nur so viel nach oben über die Oberseite 1a und nach rückwärts über die Rückseite 1b über, als die Höhe von Entwicklungstanks bzw. Fixier- und Wässerungstanks 12 und deren Gehäuseabdeckung 13 sowie die Tiefe des optimal bemessenen Abwasserbehälters 14 dies erfordern. Eine Trocknungskammer 15 kann sich an die Tanks 12 in Richtung der Gerätevorderseite anschließen und das entsprechende Gehäuseteil 13a erhöht und mit Lüftungsschlitzen versehen sein. Dieses erhöhte Gehäuseteil 13a weist an der Gerätevorderseite einen Auffangkorb 13b für die entwickelten und getrockneten Filme 4 auf. Das Gehäuseteil 13, welches die Tanks 12 für eine komplette Entwicklungsvorrichtung verkleidet, schmiegt sich also zwischen die Oberseite 1a des Gerätegehäuses 1 und das weitere Gehäuseteil 5 fluchtend ein und ergänzt das Gerät 1 zu einem kompakten, die Verarbeitung bzw. Erzeugung eines belichteten Blattfilms 4 und dessen Entwicklung bewirkenden Gesamtgerät. Damit nun durch die Entwicklungsflüssigkeiten infolge von im Laufe der Zeit auftretenden undichten Stellen oder bei versehentlichem Überschütten beim Füllen der Tanks 12 kein Schaden am Grundgerät 1 oder in dessen Filmdispensermagazinen 6 entstehen kann, ist unmittelbar über der Oberseite 1a des Grundgerätes 1 eine Auffangwanne 16 angebracht, deren Ausdehnung so bemessen ist, daß sie der Breite und Länge nach über den durch die Tanks 12 und den Abtropfbereich der Trocknungsvorrichtung 15 beanspruchten Flächenbereich reicht, so daß alle abtropfenden oder überfließenden Flüssigkeiten in die Wanne 16 tropfen.

Der Abwasserbehälter 14 steht auf Rädern 17 und ist so bemessen, daß er unter den weiteren Gehäuseteil 5 an die Rückwand 1b schiebbar ist. Mittels einer lösbaren Riegelvorrichtung kann er in seiner Gebrauchsstellung mit der Rückwand 1b verriegelbar sein. Der Abwasserbehälter 14 kann mehrere Kammern aufweisen, so daß unterschiedliche Flüssigkeiten in den Tanks 12 je nach ihrer weiteren Verwertung oder Beseitigungsmöglichkeit getrennt in dem Abwasserbehälter 14 gesammelt werden können. In nicht gezeigter Weise kann der Abwasserbehälter einen Ausfluß zum Ablassen der Abwässer aufweisen oder ggf. auch ausgepumpt werden.

Von den einzelnen Tanks 12 und der Auffangwanne 16 führen biegsame Abflußschläuche 38 seitlich neben den Transportwalzen 3 und Einschüben 1c, 1d vorbei, jedoch innerhalb der Gehäuse 13, 1 zu dem Abwasserbehälter 14 bzw. dessen Kammern. Naturgemäß müssen die Abflüsse 18 der Tanks 12 durch von Hand bedienbare, nicht gezeigte Hähne verschließbar sein.

In den Figuren 1 und 2 ist außerdem noch ein Blattfilmentwicklungsgerät 20 gezeigt, das als Tischgerät ohne Notwendigkeit von direkten Wasser- und Abwasseranschlüssen ausgebildet ist und das ebenso wie das Gerät 1 für die Anwendung der Erfindung geeignet ist. Dabei sind mit den Teilen des Gerätes 1 gleichwirkende Teile des Gerätes 20 mit denselben Bezugsziffern bezeichnet. Im oberen Teil des Entwicklungsgerätes 20 sind Kammern 12 für die Entwicklung, Fixierung und Wässerung und ein Trockner 15 untergebracht. Die Behälter 12 können beispielsweise gemäß der DE-OS 34 32 077 ausgebildet sein und werden nicht näher beschrieben. Unterhalb des Ausgabeschlitzes 20a des Trockners 15 ist eine schräge Auffangmulde 20b für die fertigen Filmblätter vorgesehen, deren Verlängerung 20c hochklappbar ist und als Deckel für ein Eingabepult 20d, das als Eingabeschlitz 20e des Entwicklungsgerätes 12, 15 dient. Das kleine Entwicklungsgerät 20 ist als Dunkelkammergerät für die Eingabe der zu entwickelnden Blätter von Hand ausgebildet. Das Pult 20f, in dem die Auffangmulde 20b angeordnet ist, ist in nicht gezeigter Weise zu öffnen, damit die Kammern 12 gereinigt werden können.

Bei beiden gezeigten Geräten 1 und 20 sowie ggf. bei anderen Geräten dieser Art, wie einem bereits beschriebenen Bildschirmaufnahmegerät mit Schubfächern für die verschiedenen Blattfilmsorten und einem darüber angeordneten Entwicklungsgerät besteht nun je nach der Art der Entwicklungsvorrichtung das Bedürfnis, die Entwicklerchemikalien und das Wasser entweder zu regenerieren oder überhaupt in die Kammern 12 einzupumpen, wie dies beim Gerät 20 der Fall ist. Um dies auf eine völlig sichere und problemlose Weise auch in Räumen ohne Wasser- und Abwasseranschlüsse zu ermöglichen, ist in jedem der Geräte 1 bzw. 20 ein Schubfach 25 vorgesenen. Dieses Schubfach 25 ist zweckmäßigerweise unter der Entwicklungsvorrichtung 12 vorgesehen. Bei Vorhandensein von mehreren Schubfächern 1c, 1d, 25 ist das Schubfach 25 zweckmäßigerweise das unterste Schubfach. In dieses Schubfach 25 ist eine Schublade 26 einsetzbar bzw. eingesetzt, die nebeneinander und parallel zueinander mehrere Flüssigkeitsbehälter 27 knapp und fest sitzend, aber auswechselbar enthält. Gemäß dem gezeigten Ausführungsbeispiel liegen die Flüssigkeitsbehälter 27 in Einschubrichtung 28 parallel zueinander in der Schublade 26. In der Schublade 26 für das Gerät 1 genügt es, wenn drei Flüssigkeitsbehälter 27 für Entwicklerflüssigkeit E, Fixierlösung F und Wasser W nebeneinanderliegen, da die Abwässer in den Abwasserbehälter 14 abgelassen werden. Da das Entwicklungsgerät 20 keinen eigenen Abwasserbehälter aufweist, sind in der Schublade 26 für dieses Gerät 20 sechs Flüssigkeitsbehälter 27 vorgesehen, und zwar ein voller Behälter für den Entwickler E, ein benachbarter, ursprünglich leerer Behälter für die Zurückführung der verbrauchten Entwicklerflüssigkeit, ein dritter voller Behälter mit Fixierlösung F, ein daneben angeordneter, ursprünglich leerer Behälter für die Zurückführung der verbrauchten Fixierlösung, ein fünfter, ursprünglich voller Behälter mit Wässerungswasser W und ein sechster, ursprünglich leerer Behälter für die Zurückführung des Wässerungswassers. Von dieser unterschiedlichen Bestückung abgesehen, sind die Schubladen 26, die in ihnen angeordneten Behälter 27 und ihre Wirkungsweise bei den verschiedenen Geräten 1 und 20 gleich und werden daher anhand der Figuren 2 bis 4 anhand eines Ausführungsbeispieles mit sechs Behältern 27 eingehender beschrieben.

Zweckmäßigerweise sind die Schubfächer 25 und die Schubladen 26, von der unterschiedlichen Bestückung abgesehen, bei allen vorkommenden Geräten 1, 20 dieser Art untereinander gleich, so daß die Lagerhaltung klein ist. Dies ist deshalb möglich, weil die vorkommenden Blattfilmgrößen genormt sind. Jede Schublade 26 hat an ihrer in Einschubrichtung 28 rückwärtigen Stirnseite einen Tragbügel 26a. Die Behälter 27 sind derart in sie eingepaßt und ggf. durch eine Schnapp- oder Riegelverbindung darin gesichert, daß die gefüllten Schubladen 26 wie Tragtaschen getragen werden können. U.U. können die Schubladen 26 mit vollen oder mit entsprechend vollen und leeren Behältern fertig bestückt geliefert werden, so daß ein Benutzer mit den Flüssigkeiten gar nicht in Berührung kommt.

Im folgenden wird nun zunächst die spezielle Ausgestaltung eines Behälters 27 beschrieben. Es ist zweckmäßig, daß die Behälter 27 Griffe oder Tragbügel 27a aufweisen und durch nach unten, jedoch nicht bis zum Boden reichende Zwischenwände 27b unterteilt sind, um Turbulenzen beim Abpumpen der Flüssigkeiten zu verringern. Außerdem haben die Behälter 27 alle an derselben Stelle eine Einfüll- und Auspumpöffnung 27c, an die sich zur Verringerung der Oxydation ein Steigrohr 27d nach unten anschließen kann, das sehr weit, aber nicht völlig bis zum Behälterboden reicht. Die einzelnen Öffnungen 27c liegen bei in die Schublade 26 eingesetzten Behältern 27 alle in einer Reihe. Sie sind vor dem Einsetzen in die Schublade mit einzelnen Stöpseln oder Schraubverschlüssen verschlossen.

Nach dem Einsetzen der Behälter 27 in die Schublade 26 werden die einzelnen Stöpsel entfernt. Dafür ist ein Winkelblech 29 schwenkbar an der Schublade 26 längs der Reihe der Öffnungen 27c gelagert. An seinem einen Hebelarm 29a greift wenigstens eine Feder 30 an. Sie sucht den anderen Hebelarm gegen die Öffnung 27c zu drücken. An diesem anderen Hebelarm sind je Behälter 27 ein Pfropfen 31 unter Zwischenschaltung einer Druckfeder 32 gelagert. Sind die einzelnen Stöpsel der in die Schublade 26 eingesetzten Behälter 27 entfernt, so klappt das Winkelblech 29 unter der Wirkung der Feder 30 gegen die Behälteröffnungen 27c. Dabei werden die Pfropfen 31 unter Druck in die Öffnungen 27c gepreßt und verschließen diese dicht. Somit kann die mit Behältern 27 gefüllte Schublade 26 wie eine Tragtasche getragen werden. Im Schubfach 25 des Gerätes 1 bzw. 20 ist an wenigstens einer Seitenwand eine Auflauffläche 33 angeordnet. Beim Einschieben einer Schublade 26 in das Schubfach 25 des Gerätes 1 bzw. 20 läuft das über die Pfropfen 31 überstehende Ende des Winkelbleches 29 gegen diese Auflauffläche 33 an und wird entgegen der Wirkung der Feder 30 hochgeschwenkt, so daß die Pfropfen 31 alle automatisch aus den Öffnungen 27 gezogen und mit hochgeschwenkt werden. Somit sind die Öffnungen 27c frei. Beim Entnehmen der Schublade 26 aus dem Schubfach 25 werden die Öffnungen 27c unter der Wirkung der Feder 30 wieder automatisch mit den Pfropfen 31 verschlossen.

Hinter jedem der Behälter 27, die Regenerat- bzw. Austauschflüssigkeit enthalten, ist im Schubfach 25 eine Pumpe 34 angeordnet, deren Ansaugschlauch 35 längs der Behälter bis in den Bereich der Öffnungen 27c reicht. Der Ausgangsschlauch 36 einer jeden Pumpe 34 führt dann zu den entsprechenden Zulauföffnungen 37 des entsprechenden Tanks oder der entsprechenden Entwicklungskammer 12. Die Ablaufschläuche 38 der einzelnen Tanks oder Entwicklungsklammern 12 führen dann je nach Geräteart zum Abwasserbehälter 14 bzw. dessen Einflußschlauch 18 oder zu den Schläuchen 35 der jeweils leeren Behälter 27 in der Schublade 26, die zur Aufnahme der verbrauchten Flüssigkeiten vorgesehen sind.

Die Ansaugschläuche 35, die von den Pumpen 34 zu den Behältern 27 führen, verlaufen parallel und gemäß den gezeigten Beispielen entgegen der Einsetzrichtung 28 der Schublade 26 in das Schubfach 25 zu der gemäß den gezeigten Ausführungsbeispielen senkrecht hierzu verlaufenden Reihe von Öffnungen 27c. Unmittelbar oberhalb der Öffnungen 27c in deren geöffnetem Zustand, vgl. Fig. 4, ist je Schlauch 35 ein Krümmer 39 im Schubfach 25 vorgesehen, der der Übersichtlichkeit halber in den übrigen Figuren nicht gezeigt ist. Bei nicht in das Schubfach 25 eingesetzter Schublade 26 liegen die Ansaugschläuche 35 mit ihren Enden in den Kümmern 39 und sind nahe den Pumpen 34 abgewinkelt oder in eine Schlaufe gebogen, wie in Figur 2 strichpunktiert gezeichnet ist. Im Schubfach 25 ist außerdem ein Bügel 40 um eine Achse 41 schwenkbar gelagert und steht unter der Wirkung einer Feder 42. In dem Bügel 40 ist je Schlauch 35 eine Öse 40a vorgesehen, durch die ein Schlauch 35 gesteckt und daran befestigt ist. Ist keine Schublade 26 in das Schubfach 25 eingesetzt, so nimmt der Bügel 40 die in Figur 2 strichpunktiert und in Figur 4 ausgezogen gezeichnete Lage ein. Dementsprechend liegen die Schläuche 35 in der in Figur 2 strichpunktierten Schlaufe und mit ihrem Ende gemäß der in Figur 4 ausgezogen gezeichneten Lage jeweils im Krümmer 39.

Wird nun eine Schublade 26 in das Schubfach 25 eingeschoben, so trifft deren Steuerstift 43 auf das freie Ende 40b des Bügels 40 und schwenkt diesen im Uhrzeigersinn. Dadurch werden die in den Ösen 40a befestigten Schläuche 35, die mit der Pumpe 34 verbunden sind, bzw. die Schläuche 35, die gemäß Figur 3 mit dem Abflußschläuchen 38 verbunden sind, im Krümmer 39 weitergeschoben, in je eine Behälteröffnung 27c automatisch eingeführt und in den Stutzen 27d bis in die Bodennähe der Behälter 27 geschoben, vgl. die strichpunktiert gezeichnete Lage. Damit wird automatisch durch das Einschieben einer Schublade 26 die Verbindung zwischen den Pumpen 34 bzw. den Abflußleitungen 38 hergestellt, so daß das Gerät 1 bzw. 20 ohne zusätzliche Handgriffe nur durch das Einschieben der Schublade 26 betriebsbereit ist. Beim Entnehmen der Schublade 26 verläuft dieser Vorgang unter der Wirkung der Feder 42 im umgekehrten Sinne, so daß die Schläuche 35 wieder aus den Öffnungen 27c herausgezogen werden.

Außer dem in den Figuren gezeigten Ausführungsbeispiel sind noch andere, der Einfachheit halber nicht gezeigte Ausgestaltungen möglich. So könnte zum automatischen Öffnen der Pfropfen 31 jede andere geeignete bekannte Vorrichtung verwendet werden, z.B. Elektromagnete, die bei Erreichen der Endstellung der Schublade 26 anziehen und die Pfropfen 31 an an diesen vorgesehenen Magneten anheben. Auch für das Einführen der Schläuche 35 in die Öffnungen 27c kann jede andere bekannte automatische Vorrichtung zum Verschieben von Schläuchen verwendet werden. Auch müssen die Behälter 27 nicht unbedingt parallel zur Einschubrichtung der Schublade 26, sondern könnten auch senkrecht hierzu angeordnet sein. Es wäre auch möglich, die Behälteröffnungen 27c, die zu Pumpen führen, längs einer Schubfachseite und die mit Abwasserschläuchen 38 zu verbindenden Öffnungen 27c auf der anderen Schubfachseite anzuordnen, wobei dann zwei Pfropfenträger 29 vorgesehen und beim oder nach dem Einschieben der Schublade 26 z.B. durch Magnete geschwenkt werden müßten. Bei quer zur Einschubrichtung angeordneten Behältern müßte das Einführen ggf. motorisch über eine Steuerung erfolgen.

## Patentansprüche

1. Gerät zur Verarbeitung von Blattfilmen, das mindestens ein Schubfach (1c, 1d) zum Einschieben einer Schublade (2, 6) mit darin angeordnetem Verarbeitungsmaterial (4) und eine Entwicklungsvorrichtung (13) für die Blattfilme mit mehreren hintereinander über oder unter dem Schubfach oder den Schubfächern angeordneten Tanks oder Kammern (12), durch die die Blattfilme bewegbar sind, aufweist, dadurch gekennzeichnet, daß ein Schubfach (25) mit einer Schublade (26) versehen oder bestückbar ist, in die parallel zueinander Behälter (27) mit den für die Entwicklungsvorrichtung benötigten Flüssigkeiten eingesetzt oder einsetzbar sind, daß diesem Schubfach (25) bzw. darin anzuordnenden Behältern (27) je eine zwischen einem Tank (12) und dem zugeordneten Behälter (27) anschließbare Umwälzpumpe (34) im Gerät (1, 20) zugeordnet ist und daß eine Schlauchverbindung (35) zwischen einer Umwälzpumpe (34) und dem zugeordneten Behälter (27) durch Getriebeteile (40) beim Einschieben der Schublade (26) in das Gerät automatisch herstellbar ist und daß die Enden der der Herstellung der Schlauchverbindungen dienenden Schläuche (35) je in einem im eingeschobenen Zustand der Schublade (26) über einer Abfüll- bzw. Zulauföffnung (27c) liegenden Krümmer (39) geführt und durch ein Gestänge (40) im Krümmer (39) und damit in die und aus der Abfüll- bzw. Zulauföffnungen (27c) bewegbar sind und daß ein Glied (40b) des Gestänges (40) unter der Wirkung einer Feder (42) im Einschubweg der in das Schubfach (25) einzuschiebenden Schublade (26) angeordnet ist.

2. Gerät nach Anspruch 1, dadurch gekennzeichnet, daß ein Teil der Behälter (27) mit den unverbrauchten Flüssigkeiten gefüllt und mit je einer Pumpe (34) verbindbar ist und daß ein anderer Teil der Behälter (27) im Ausgangszustand leer und mit den Abflußschläuchen (38) der Tanks (12) beim Einschieben der Schublade (26) in das Gerät automatisch verbindbar ist.

3. Gerät nach Anspruch 1, dadurch gekennzeichnet, daß ein fahrbarer Abwasserbehälter (14) in die Gehäuseform des Gerätes (1) integriert ist und die Abflußschläuche (38, 18) der Tanks (12) mit dem Abwasserbehälter (14) verbunden bzw. verbindbar sind.

4. Gerät nach einem der vorhergehenden Ansprüche, dadurch gekennzeichnet, daß die Behälter (27) untereinander gleich ausgebildet sind und die Abfüll- bzw. Zulauföffnungen (27c) der in die Schublade (26) eingesetzten Behälter (27) in einer Reihe liegen.

5. Gerät nach Anspruch 4, dadurch gekennzeichnet, daß die Abfüll- bzw. Zulauföffnungen (27c) durch an einer an den Behältern oder der Schublade (26) angeordneten Hebelanordnung (29, 29a) gelagerte Pfropfen (31) unter der Wirkung mindestens einer Druckfeder (30 bzw. 32) verschließbar sind.

6. Gerät nach Anspruch 5, dadurch gekennzeichnet, daß am Gerät mindestens eine Auflauffläche (33) angeordnet ist, gegen die ein Hebelarm der Hebelanordnung (29, 29a) beim Einschieben der Schublade (26) in das Gerät bewegbar ist, so daß der bzw. die Propfen (31) entgegen der Wirkung der Druckfeder (30, 32) aus der Abfüll- bzw. Zulauföffnung (27c) eines jeden Behälters (27) schwenkbar ist.

7. Gerät nach Anspruch 6, dadurch gekennzeichnet, daß die Hebelanordnung aus einer schwenkbaren, abgewinkelten Platte (29) besteht, an der alle Pfropfen (31) angeordnet sind.

8. Gerät nach Anspruch 1, dadurch gekennzeichnet, daß die Enden aller zur Herstellung der Schlauchverbindungen dienenden Schläuche (35) an einem geräteseitigen, die Behälter (27) übergreifenden, schwenkbaren Bügel (40) befestigt sind, mit dessen freiem Ende (40b) bzw. dessen beiden freien Enden ein bzw. je ein an der Schublade (26) vorstehender Lappen oder Stift (43) in Eingriff bringbar ist.

9. Gerät nach einem der vorhergehenden Ansprüche, dadurch gekennzeichnet, daß die Pumpen (34) in Einschubrichtung (28) der Schublade (26) in das Schubfach (25) hinter der rückwärtigen Seite des Schubfaches (25) liegen und die Schläuche (35) der Schlauchverbindungen oberhalb der Schublade (26) sich entgegen der Einschubrichtung (28) und parallel zu den Behältern (27) zu den Abfüll- bzw. Zulauföffnungen (27c) erstrecken.

10. Gerät nach einem der vorhergehenden Ansprüche, dadurch gekennzeichnet, daß weitere Schubfächer (1c, 1d) und/oder Schubladen (6) vorgesehen sind für die Ent- und Beladung einer Blattfilmkassette (2) und für die Eingabe von Blattfilmvorratsstapeln unterschiedlicher Filmformate und daß die weiteren Schubfächer (1c, 1d) bzw. Schubladen (2, 6) über dem Schubfach (25) bzw. der Schublade (26) mit den Behältern (27) angeordnet sind.

11. Schublade für ein Gerät nach einem der vorhergehenden Ansprüche, dadurch gekennzeichnet, daß die Behälter (27) verriegelbar oder im Klemmsatz in der Schublade (26) anzuordnen sind und die Schublade (26) an ihrer in Einschubrichtung (28) in das Schubfach (25) rückwärtigen Stirnseite einen Tragegriff (26a) aufweist.

12. Behälter für eine Schublade nach Anspruch 11, dadurch gekennzeichnet, daß die Behälter (27) flach und langgestreckt und an ihrer Oberseite handgriffartig ausgebildet sind.

## Claims

1. Appliance for processing sheet films, which has at least one drawer compartment (1c, 1d) for the insertion of a drawer (2, 6) containing processing material (4) and has a developing device (13) for the sheet films comprising a plurality of tanks or chambers (12), which are disposed one behind the other above or below the drawer compartment or drawer compartments and through which the sheet films may pass, characterized in that a drawer compartment (25) is provided or may be fitted with a drawer (26), into which containers (27) holding the requisite liquids for the developing device are inserted or are insertable parallel to one another, that associated with said drawer compartment (25) and/or the containers (27) disposed therein is a respective circulation pump (34) in the appliance (1, 20), said pump being connectable between a tank (12) and the associated container (27), and that a hose connection (35) between a circulation pump (34) and the associated container (27) may be automatically established by means of driving gears (40) on insertion of the drawer (26) into the appliance, and that the ends of the hoses (35) serving to establish the hose connections are each guided in an elbow (39), which in the inserted state of the drawer (26) lies above a rack-off or inlet opening (27c), and are movable by means of a linkage (40) in the elbow (39) and hence into and out of the rack-off or inlet openings (27c), and that a member (40b) of the linkage (40) is disposed under the action of a spring (42) in the insertion path of the drawer (26) to be inserted into the drawer compartment (25).

2. Appliance according to claim 1, characterized in that one part of the containers (27) is filled with the unused liquids and is connectable in each case to a pump (34), and that another part of the containers (27) in the initial state is empty and is automatically connectable to the discharge hoses (38) of the tanks (12) on insertion of the drawer (26) into the appliance.

3. Appliance according to claim 1, characterized in that a movable liquid waste container (14) is integrated into the housing shape of the appliance (1) and the discharge hoses (38, 18) of the tanks (12) are connected or are connectable to the liquid waste container (14).

4. Appliance according to one of the preceding claims, characterized in that the containers (27) are identical to one another in construction and the rack-off or inlet openings (27c) of the containers (27) inserted into the drawer (26) lie in a row.

5. Appliance according to claim 4, characterized in that the rack-off or inlet openings (27c) are closable under the action of at least one pressure spring (30 or 32) by means of stoppers (31), which are supported on a lever arrangement (29, 29a) disposed at the containers or the drawer (26).

6. Appliance according to claim 5, characterized in that disposed on the appliance is at least one stop face (33), against which a lever arm of the lever arrangement (29, 29a) is movable on insertion of the drawer (26) into the appliance so that the stopper or stoppers (31) are pivotable counter to the action of the pressure spring (30, 32) out of the rack-off or inlet opening (27c) of each container (27).

7. Appliance according to claim 6, characterized in that the lever arrangement comprises a pivotable angled plate (29), on which all of the stoppers (31) are disposed.

8. Appliance according to claim 1, characterized in that the ends of all of the hoses (35) serving to establish the hose connections are fastened to a pivotable bracket (40) on the appliance side, which engages over the containers (27) and with whose free end (40b) or with each of whose two free ends a lug or pin (43) projecting from the drawer (26) may be brought into engagement.

9. Appliance according to one of the preceding claims, characterized in that the pumps (34) lie - in the insertion direction (28) of the drawer (26) into the drawer compartment (25) - behind the rear side of the drawer compartment (25) and the hoses (35) of the hose connections above the drawer (26) extend, counter to the insertion direction (28) and parallel to the containers (27), to the rack-off or inlet openings (27c).

10. Appliance according to one of the preceding claims, characterized in that further drawer compartments (1c, 1d) and/or drawers (6) are provided for the unloading and loading of a sheet film cassette (2) and for the introduction of sheet film supply stacks of differing film formats, and that the further drawer compartments (1c, 1d) and/or drawers (2, 6) are disposed above the drawer compartment (25) and the drawer (26) holding the containers (27).

11. Drawer for an appliance according to one of the preceding claims, characterized in that the containers (27) are interlockable or are to be disposed as a clamped assembly in the drawer (26) and the drawer (26), at its - in the direction (28) of insertion into the drawer compartment (25) - rear face, has a carrying handle (26a).

12. Containers for a drawer according to claim 11, characterized in that the containers (27) are shallow and elongated and at their upper side are constructed in the manner of a handle.

## Revendications

1. Appareil de traitement de films en feuille, comprenant au moins un casier (1c, 1d) dans lequel un tiroir (2, 6) est destiné à être inséré et contient le produit (4) devant être traité, ainsi qu'un dispositif (13) de développement des films en feuille constitué de plusieurs réservoirs ou chambres (12) disposés les uns derrière les autres au-dessus ou au-dessous du casier ou des casiers et à travers lesquels les films en feuille sont déplaçables, caractérisé en ce qu'un casier (25) est muni ou peut être équipé d'un tiroir (26) dans lequel des récipients parallèles (27) contenant les liquides nécessaires au dispositif de développement sont placés ou peuvent être placés, en ce que ce casier (25) ou chacun des récipients (27) qui y sont placés est combiné avec une pompe de circulation (34) située dans l'appareil (1, 20) et pouvant être raccordée entre un réservoir (12) et le récipient correspondant (27), et en ce qu'une communication (35) par tuyau souple peut être établie automatiquement entre une pompe de circulation (34) et le récipient correspondant (27) au moyen d'éléments (40) d'un mécanisme lorsque le tiroir (26) est poussé dans l'appareil et en ce que les extrémités de chacun des tuyaux souples (35) destinés à établir la communication passent dans un coude (39) situé au-dessus d'un orifice d'évacuation ou d'arrivée (27c) lorsque le tiroir (26) est inséré et sont déplaçables par une tringlerie (40) dans le coude (39) et en l'introduisant donc dans l'orifice (27c) d'évacuation ou d'arrivée ou en s'en retirant, et en ce qu'un organe (40b) de la tringlerie (40), qui est soumis à la force d'un ressort (42), est disposé sur la course du tiroir (26) destiné à être poussé dans le casier (25).

2. Appareil selon la revendication 1, caractérisé en ce qu'une partie des réservoirs (27) est remplie des liquides non usés et chacun d'eux peut être raccordé à une pompe (34) et en ce qu'une autre partie des récipients (27) est vide à l'état initial et peut être raccordée automatiquement aux tuyaux (38) d'évacuation des réservoirs (12) lorsque le tiroir (26) est poussé dans l'appareil.

3. Appareil selon la revendication 1, caractérisé en ce qu'une cuve (14) d'eaux usées, qui est déplaçable sur roulettes, est intégrée dans la forme d'habillage de l'appareil (1) et les tuyaux (38, 18 ) d'évacuation des réservoirs (12) sont raccordés ou peuvent être raccordés à la cuve (14) d'eaux usées.

4. Appareil selon l'une des revendications précédentes, caractérisé en ce que les récipients (27) sont identiques les uns aux autres et les orifices d'évacuation ou d'arrivée (27c) des récipients (27) placés dans le tiroir (26) sont disposés en rangée.

5. Appareil selon la revendication 4, caractérisé en ce que les orifices (27c) d'évacuation ou d'arrivée sont obturables, par la force d'au moins un ressort de compression (30 et 32), au moyen de bouchons (31) montés sur un mécanisme à levier (29, 29a) disposé sur les récipients ou sur le tiroir (26).

6. Appareil selon la revendication 5, caractérisé en ce qu'au moins une surface en rampe (33), contre laquelle l'un des bras du mécanisme à levier (29, 29a) est déplaçable lorsque le tiroir (26) est poussé dans l'appareil, est disposée dans ce dernier, de sorte que le ou les bouchon(s) (31) peut(peuvent) être dégagé(s) par pivotement de l'orifice (27c) d'évacuation ou d'arrivée de chacun des réservoirs (27) contre la force du ressort de compression (30, 32).

7. Appareil selon la revendication 6, caractérisé en ce que le mécanisme à levier consiste en une plaque coudée et pivotante (29) sur laquelle tous les bouchons (31) sont disposés.

8. Appareil selon la revendication 1, caractérisé en ce que les extrémités de tous les tuyaux (35) destinés à établir la communication sont fixées sur un étrier pivotant (40) faisant partie de l'appareil et chevauchant les récipients (27), une languette ou une tige (43), qui est saillante sur le ou sur chacun des tiroirs (26), pouvant être mise en contact avec l'extrémité libre (40b) ou contre les deux extrémités libres de cet étrier.

9. Appareil selon l'une des revendications précédentes, caractérisé en ce que les pompes (34) sont placées derrière le côté arrière du casier (25), dans le sens (28) d'introduction du tiroir (26) dans le casier (25), et les tuyaux (35) de communication situés au-dessus du tiroir (26) sont orientés dans le sens inverse de celui de l'introduction (28) et parallèlement aux récipients (27) vers les orifices (27c) d'évacuation ou d'arrivée.

10. Appareil selon l'une des revendications précédentes, caractérisé en ce que d'autres casiers (1c, 1d) et/ou tiroirs (6) sont prévus pour le déchargement ou le chargement d'une cassette (2) de film en feuille et pour y mettre des piles de réserve de films en feuille de différents formats et en ce que les autres casiers (1c, 1d) et les autres tiroirs (2, 6) sont disposés au-dessus du casier (25) et du tiroir (26) contenant les récipients (27).

11. Tiroir pour un appareil selon l'une des revendications précédentes, caractérisé en ce que les récipients (27) sont verrouillables ou disposés en groupe compact dans le tiroir (26) et le tiroir (26) comporte une poignée (26a) sur le côté extrême arrière, dans le sens (28) de son introduction dans le casier (25).

12. Récipient pour un tiroir selon la revendication 11, caractérisé en ce que les récipients (27) sont plats et allongés et sont conformés à la manière d'une poignée sur le côté supérieur.
